# EUROPÄISCHE PATENTSCHRIFT

(11) **EP 1 632 588 B1**
(45) Veröffentlichungstag und Bekanntmachung des Hinweises auf die Patenterteilung: **01.08.2007**
(21) Anmeldenummer: 04019964.8
(22) Anmeldetag: 23.08.2004
(51) Int. Cl.: C23F 15/00, B65D 81/26, A47G 21/14

(54) **Verfahren zum Herstellen eines Aufbewahrungsmittels**
Process for making an article for storage
Procédé de fabrication d'une article de stockage

(43) Veröffentlichungstag der Anmeldung: 08.03.2006
(73) Patentinhaber: WMF WÜRTTEMBERGISCHE METALLWARENFABRIK AG, 73309 Geislingen/Steige (DE)
(72) Erfinder: Fehse, Hans-Friedrich, Dr. Ing., 73326 Deggingen (DE); Schweizer, Wolfgang, 73337 Bad Überkingen (DE)
(74) Vertreter: Grünecker, Kinkeldey, Stockmair & Schwanhäusser Anwaltssozietät

(56) Entgegenhaltungen:
- DE-B- 1 081 746
- DE-C- 886 996
- DE-C- 957 011
- US-A- 1 766 646
- US-A- 2 590 095

## Beschreibung

Die Erfindung bezieht sich auf ein Verfahren zum Herstellen eines Aufbewahrungsmittels gemäß dem Oberbegriff von Anspruch 1, und ein Aufbewahrungsmittel für Metallteile, insbesondere Silberteile, der im Oberbegriff des Anspruchs 7 beschriebenen Art.

Bei Gegenständen aus Silber, aber auch aus Kupfer und anderen Buntmetallen, besteht das Problem des sogenannten "Anlaufens", d.h. der Ausbildung einer Korrosionsschicht bei längerer Aufbewahrung an der Luft, insbesondere infolge von Luftverunreinigungen wie beispielsweise Schwefelverbindungen oder dgl

Ein Verfahren und ein Aufbewahrungsmittel der oben definierten Art ist aus der DE-B-1 081 746 bekannt. Das bekannten Aufbewahrungsmittel ist als Behälter mit einem Ober- und einem Unterteil ausgebildet und enthält ein Schutzfilter gegen das Eindringen von Schwefelverbindungen in das Innere des Behälters, das in einem Überdeckungs- oder Berührungsspalt zwischen den beiden Behälterteilen angeordnet ist. Das Schutzfilter besteht aus Besamtungsfasem oder -flocken, die an mindestens einer der Spaltbegrenzungsflächen vorgesehen sind. Vor oder nach dem Aufbringen der Fasern oder Flocken werden diese mit schwefelbindenden Stoffen vermischt. Als schwefelbindende Stoffe kommen Metallsalze, wie Blei-, Kupfer-, Eisen-, Silber-, Zink- oder Cadmiumsalze in Frage, die in feinverteilter Form vorliegen. Ein Aufbringen des Anlaufschutzmittels durch Tauchen der Beflockung in eine wässrige Lösung ist nicht beschrieben.

Die US-A-2 590 095 beschreibt einen Behälter für Silberwaren, der mit einem Anlaufschutzmittel und einer Beflockung versehen ist. Zum Herstellen des Behälters wird zunächst auf einen Träger eine Schicht eines Klebstoffs und auf den Klebstoff eine Schicht von Silberpartikeln aufgebracht. Auf die Schicht der Silberpartikel wird eine weitere Schicht aus einer Beflockung aufgebracht, die bevorzugt durch die auch die Silberpartikel haltende Klebstoffschicht gehalten wird. Auch hier ist die zur Verfügung stehende Reaktionsfläche begrenzt.

Die DE-C-886 996 beschreibt ein Anlaufschutzmittel für Silberwaren, das in Form eines Einlagekörpers ausgebildet ist, der den Verpackungen für Silberteile beigegeben wird. Der Einlagekörper besteht aus Papier, Textilmaterial, Zellstoff oder Kunstmassen und ist zur Vergrößerung der wirksamen Oberfläche gewellt, geriffelt oder waffelförmig ausgebildet. Der Einlagekörper ist mit dem Anlaufschutzmittel getränkt, wobei die Art der Tränkung nicht beschrieben wurde. Das Anlaufschutzmittel enthält bevorzugt Bleiacetat, kann jedoch auch Silbersalze enthalten. Eine Beflockung ist nicht vorgesehen.

Weiterhin beschreibt die DE-C-198 34 226 ein Anlaufschutzmittel für Metallgegenstände, das innerhalb von geschlossenen Räumen, z.B. in Verpackungen oder Schaukästen, eingesetzt werden kann. Das bekannte Anlaufschutzmittel ist ein Dampfphasen-Korrosionsinhibitor, dessen Wirkprinzip darauf beruht, dass er die sich durch Berührung mit der Atmosphäre sehr schnell bildende inhärente, jedoch meistens nur begrenzt schützende Primäroxydschicht aufrechterhält bzw. verstärkt. Die bekannten Dampfphasen-Korrosionsinhibitoren liegen als Pulver vor und werden in geeigneter Weise in die Verpackung eingebracht. Die Wirksamkeit derartiger Korrosionsinhibitoren steht und fällt jedoch mit ihrem Gehalt in der Dampfphase, was unabdingbar eine Freisetzung chemischer Substanzen in die Atmosphäre bedingt. Selbst wenn diese Inhibitoren ungiftig und unschädlich sind, ist eine derartige Freisetzung doch vermeidbar, insbesondere dann, wenn beispielsweise Besteck oder Besteckteile zu schützen sind. Darüber hinaus muss die Verpackung immer fest geschlossen sein, da die Inhibitoren bei Anwesenheit der Luftschadstoffe, die ein Anlaufen verursachen, nicht oder weniger wirksam sind.

Der Erfindung liegt die Aufgabe zugrunde, ein Verfahren zum Herstellen eines Aufbewahrungsmittels aufzuzeigen, mit dem Metallteile wirksam und unbedenklich gegen ein Anlaufen geschützt werden können.

Die Aufgabe wird durch das Verfahren gemäß Anspruch 1 und das Aufbewahrungsmittel gemäß Anspruch 7 gelöst.

Durch die erfindungsgemäße Kombination eines mit einer Beflockung versehenen Aufbewahrungsmittels und einem Anlaufschutzmittel, das ein Opfermaterial enthält, wird zum einen durch die Beflockung eine stark vergrößerte Oberfläche zum Aufnehmen einer großen Menge des Anlaufschutzmittels bereitgestellt. Zum anderen werden durch das durch ein Opfermaterial wirkende Anlaufschutzmittel und das verwendete Lösungsmittel keine chemischen Substanzen in die Atmosphäre freigesetzt. Das Anlaufschutzmittel ist auch wirksam, wenn laufend Luftschadstoffe Zutritt haben. Durch die große Menge an Anlaufschutzmittel, die die Beflockung aufnehmen kann, hält der Anlaufschutz trotzdem sehr lange vor. Das Anlaufschutzmittel wird vor dem Aufbringen auf den Träger durch Tauchen des Flocks in eine wässrige Lösung aufgebracht, da damit eine besonders gleichmäßige und intensive Verteilung des Anlaufschutzmittels erreicht wird.

Besonders bevorzugt wird zum Aufbringen des Anlaufschutzes ein Spülbad, insbesondere das Spülbad eines Färbeverfahrens für den Flock eingesetzt, so dass zum Aufbringen des Anlaufschutzmittels kein gesonderter Verfahrensschritt notwendig ist.

Das Anlaufschutzmittel sollte im Hinblick auf einen besonders hohen Dissoziationsgrad des Opfermaterials im Tauchbad ausgewählt werden, da dadurch eine besonders feine Verteilung und eine ionogene Form mit einer besonders hohen Reaktionsbereitschaft erreicht wird.

Zum Schutz von Silber oder Buntmetallen wird bevorzugt als Opfermaterial eine Silberverbindung, insbesondere Silbernitrat verwendet.

Ein Ausführungsbeispiel des erfindungsgemäßen Verfahrens wird nachfolgend anhand Fig. 1 näher erläutert.

Fig. 1 zeigt in stark schematisierter Darstellung ein beispielhaftes Verfahren zum Herstellen eines Aufbewahrungsmittels 1 für Metallteile, insbesondere für versilberte Teile, Teile aus Massivsilber, Teile aus Kupfer, verkupferte Teile, Teile mit Oberflächen aus anderen Buntmetallen oder dgl. Besonders eignet sich das erfindungsgemäße Verfahren für Besteck, Münzen, Schmuck oder dgl. Das Aufbewahrungsmittel 1 ist im dargestellten Ausführungsbeispiel schalenförmig ausgebildet und kann beispielsweise als Einsatz für eine Umverpackung oder direkt als Verpackung oder Aufbewahrungsbehältnis dienen. Das Aufbewahrungsmittel 1 kann jedoch auch als Tuch zum Einwickeln oder Abdecken oder dgl. ausgebildet sein.

Das erfindungsgemäße Aufbewahrungsmittel wird bevorzugt durch eine einfache Abwandlung eines herkömmlichen Beflockungsverfahrens hergestellt. Gemäß Fig. 1 wird bei einem beispielhaften, herkömmlichen Beflockungsverfahren zunächst eine ausreichende Menge Flock bereitgestellt, bestehend aus äußerst kurzen, nicht mehr verspinnbaren oder verwebbaren Fasern, die eine Länge zwischen 0,5 bis 2 mm haben können. Der beim erfindungsgemäßen Verfahren eingesetzte Flock hat bevorzugt eine Faserlänge zwischen 1 mm und 1,5 mm. Der Flock kann aus Baumwollfasern, Viskosefasern, Polyamidfasern oder anderen geeigneten Fasern oder Filamenten hergestellt werden.

Der Flock 2 wird zunächst in einer üblichen Färbeeinrichtung 3 eingefärbt und anschließend in Wasser gespült, was in einem oder mehreren Tauchbädern 4 geschieht.

Abweichend vom herkömmlichen Verfahren wird beim erfindungsgemäßen Verfahren in das einzige oder bevorzugt das letzte Tauchbad 4 ein Anlaufschutzmittel 5 zugegeben. Das Anlaufschutzmittel 5 liegt im Tauchbad 4 in wässriger Lösung vor und enthält ein Opfermaterial, wobei bevorzugt das Opfermaterial den einzigen Bestandteil des Anlaufschutzmittels bildet. Das Anlaufschutzmittel kann jedoch gegebenenfalls noch Zusätze enthalten, um beispielsweise die Benetzung zu verbessem oder dgl. Unter dem Begriff "Opfermaterial" soll ein Material verstanden werden, das eine grö-ßere chemische Reaktionsbereitschaft als das zu schützende Metall gegen den speziellen Schadstoff zeigt, gegen den das Metall durch das Anlaufschutzmittel geschützt werden soll. So wird beispielsweise Silber primär durch Schwefelverbindungen, insbesondere Schwefelwasserstoff, in der Luft angegriffen, wodurch sich die bekannte graue oder schwarze Anlaufschicht bildet. Als Opfermaterial eignet sich demzufolge besonders eine Silberverbindung, und insbesondere Silbernitrat, das einen hohen Dissoziationsgrad aufweist und somit in ionogener Form vorliegt. In dieser Form weist das Silbernitrat eine hohe Reaktionsfläche auf und ist somit wesentlich reaktionsbereiter als metallisches Silber oder die üblichen metallischen Silberlegierungen.

Das Anlaufschutzmittel 5 wird in ausreichender Menge zugegeben, um möglichst und im Wesentlichen die gesamte Oberfläche jeder Faser des Flocks 2 mit der wässrigen Lösung des Anlaufschutzmittels zu tränken und mit Anlaufschutzmittel zu besetzen. Zweckmäßige Mengen sind beispielsweise bis zu 6 kg auf 130 kg Flock. Wird weniger Anlaufschutzmittel verwendet, so beeinträchtigt dies nicht die generelle Schutzwirkung; nur die Zeitdauer des vollen Schutzes wird verringert.

Anschließend wird der mit Anlaufschutzmittel 5 getränkte Flock 2 in einer Trocknungseinrichtung 6 getrocknet und ist fertig zur Weiterverarbeitung.

Bei einer bevorzugten Weiterverarbeitung wird ein Träger 7 bereitgestellt. Der Träger 7 kann jedes geeignete Bahn- oder Plattenmaterial sein, ist jedoch bevorzugt eine Polystyrolbahn und wird beispielsweise von einem Coil abgewickelt. Auf den Träger 7 wird mit Hilfe einer Auftragseinrichtung 8 ein Klebstoff 9 aufgebracht und durch eine Rakel 10 zu einer gleichmäßig dicken Schicht egalisiert. Dann durchläuft der mit Klebstoff 9 beschichtete Träger 7 die insgesamt mit 11 bezeichnete Beflockungseinrichtung, die einen ersten Beflockungsschacht 12 aufweist. In diesen Beflockungsschacht wird der mit Anlaufschutzmittel getränkte und getrocknete Flock 2 eingeblasen, wobei die Fasern mit Hilfe einer Beflockungselektrode 13 senkrecht zum Träger 7 ausgerichtet werden. In einem weiteren Schacht 14 wird mit einer gegenpoligen Elektrode 15 nicht haftender Flock ausgetrieben und über eine Saugeinrichtung 16 entfernt. Anschließend kann der mit Klebstoff versehene und beflockte Träger 7 eine weitere Trocknungseinrichtung 17 durchlaufen, um den Klebstoff auszuhärten. Anschließend wird in einer Tiefzieheinrichtung 18 der beflockte Träger 7 geschnitten und zum Aufbewahrungsmittel 1 tiefgezogen.

In Abwandlung des beschriebenen und gezeichneten Ausführungsbeispiels kann beispielsweise das Anlaufschutzmittel auch aufgesprüht oder gestrichen werden. Obwohl die Verwendung eines Spülbads als Tauchbad besonders zweckmäßig ist, da dadurch ein weiterer Arbeitsschritt eingespart wird, ist es durchaus möglich, ein gesondertes Tauchbad einzig zum Aufbringen des Anlaufschutzmittels einzusetzen oder ein weiteres eventuell im Verlaufe des Verfahrens notwendig werdendes Tauchbad analog dem Spülbad beim Färben doppelt zu nutzen. Der Flock kann nach jedem bekannten Verfahren aufgebracht werden. Es ist weiterhin nicht unbedingt notwendig, dass das Verfahren, insbesondere im Bereich der Beflockungseinrichtung, kontinuierlich verläuft. So ist es beispielsweise möglich auch bereits vorgeformte und vorgeschnittene Träger nachträglich zu beflocken. Statt Silbernitrat kann beispielsweise auch Silbersulfat als Opfermaterial eingesetzt werden. Sollen andere Metalle gegen Schwefelverbindungen oder soll gegen andere Schadstoffe geschützt werden, so kann auch das Opfermaterial ein anderes sein.

## Patentansprüche

1. Verfahren zum Herstellen eines Aufbewahrungsmittels (1) für Metallteile, insbesondere Silberteile, wobei eine Oberfläche eines Trägers (7) mit einer Beflockung (2) und einem ein Opfermaterial enthaltendem Anlaufschutzmittel (5) versehen wird, **gekennzeichnet durch** die folgenden Schritte:
- Bereitstellen einer Menge eines Flocks (2);
- Bereitstellen eines Tauchbades (4) mit einer wässrigen Lösung des Anlaufschutzmittels (5);
- Eintauchen des Flocks (2) in das Tauchbad (4) zum Tränken des Flocks (2) mit dem Anlaufschutzmittel (5);
- Trocknen des Flocks (2); und
- Aufbringen des Flocks (2) auf den Träger (7).

2. Verfahren nach Anspruch 1, **dadurch gekennzeichnet, dass** das Tauchbad (4) ein Spülbad eines Färbeverfahrens ist.

3. Verfahren nach Anspruch 1 oder 2, **dadurch gekennzeichnet, dass** das Opfermaterial im Tauchbad (4) einen hohen Dissoziationsgrad aufweist.

4. Verfahren nach einem der Ansprüche 1 bis 3, **dadurch gekennzeichnet, dass** als Opfermaterial eine Silberverbindung, insbesondere Silbernitrat verwendet wird.

5. Verfahren nach einem der Ansprüche 1 bis 4, **dadurch gekennzeichnet, dass** das Opfermaterial in chemisch reaktionsbereiter, insbesondere ionogener Form vorliegt.

6. Verfahren nach einem der Ansprüche 1 bis 5, **dadurch gekennzeichnet, dass** als Träger (7) eine Trägerplatte, insbesondere aus Polystyrol, verwendet wird.

7. Aufbewahrungsmittel (1) für Metallteile, insbesondere Silberteile, mit einem mit einer beflockten Oberfläche versehenen Träger (7), wobei die Beflockung (2) ein Anlauf schutzmittel (5) mit einem Opfermaterial enthält, **dadurch gekennzeichnet, dass** die Beflockung (2) vor dem Aufbringen auf den Träger (7) mit einer wässrigen Lösung des Anlaufschutzmittels (5) getränkt wurde.

8. Verpackung für Metallteile, insbesondere silberne Besteckteile, mit einem schalenförmigen Träger (7) aus einer Polystyrolbahn oder -platte, der eine beflockte Oberfläche aufweist, wobei die Beflockung (2) ein Anlaufschutzmittel (5) mit einem Opfermaterial enthält, und wobei die Beflockung (2) vor dem Aufbringen auf den Träger (7) mit einer wässrigen Lösung des Anlaufschutzmittels (5) getränkt wurde.

9. Tuch zum Einwickeln oder Abdecken von Metallteilen, insbesondere Silberteilen, mit einer beflockten Oberfläche, wobei die Beflockung (2) vor dem Aufbringen auf das Tuch mit einer wässrigen Lösung des Anlaufschutzmittels (5) getränkt wurde.

## Claims

1. Method for manufacturing a storage means (1) for metal parts, in particular silver parts, a surface of a substrate (7) being provided with a flock coating (2) and an anti-tarnishing agent (5) containing a sacrificial material, **characterised by** the following steps:
- providing a quantity of a flock (2);
- providing a dipping bath (4) with an aqueous solution of the anti-tarnishing agent (5);
- dipping the flock (2) in the dipping bath (4) for soaking the flock (2) with the anti-tarnishing agent (5);
- drying the flock (2); and
- applying the flock (2) to the substrate (7).

2. Method according to claim 1, **characterised in that** the dipping bath (4) is a rinsing bath from a dyeing process.

3. Method according to claim 1 or 2, **characterised in that** the sacrificial material has a high degree of dissociation in the dipping bath (4).

4. Method according to any of claims 1 to 3, **characterised in that** a silver compound, in particular silver nitrate, is used as the sacrificial material.

5. Method according to any of claims 1 to 4, **characterised in that** the sacrificial material is in a chemically reactive, particularly ionogenic form.

6. Method according to any of claims 1 to 5, **characterised in that** a substrate plate, in particular made of polystyrene, is used as the substrate (7).

7. Storage means (1) for metal parts, in particular silver parts, having a substrate (7) provided with a flock-coated surface, the flock coating (2) containing an anti-tarnishing agent (5) with a sacrificial material, **characterised in that** the flock coating (2) has been soaked with an aqueous solution of the anti-tarnishing agent (5) before application to the substrate (7).

8. Package for metal parts, in particular silver parts, having a dish-shaped substrate (7) consisting of a polystyrene web or plate and comprising a flock-coated surface, the flock coating (2) containing an anti-tarnishing agent (5) with a sacrificial material, and the flock coating (2) having been soaked with an aqueous solution of the anti-tarnishing agent (5) before application to the substrate (7).

9. Cloth for wrapping or covering metal parts, in particular silver parts, having a flock-coated surface, the flock coating (2) having been soaked with an aqueous solution of the anti-tarnishing agent (5) before application to the cloth.

## Revendications

1. Procédé de fabrication d'un article de stockage (1) pour des pièces métalliques, en particulier des pièces en argent, dans lequel une surface d'un support (7) est munie d'un flocage (2) et d'un agent antioxydant (5) contenant une matière consommable, **caractérisé par** les étapes suivantes consistant à :
- préparer une quantité d'un floc (2) ;
- préparer une cuve d'immersion (4) avec une solution aqueuse de l'agent antioxydant (5) ;
- immerger le floc (2) dans la cuve d'immersion (4) pour imprégnation du floc (2) avec l'agent antioxydant (5) ;
- sécher le floc (2) ; et
- appliquer le floc (2) sur le support (7).

2. Procédé selon la revendication 1, **caractérisé en ce que** la cuve d'immersion (4) est un bain de rinçage d'un procédé de coloration.

3. Procédé selon la revendication 1 ou 2, **caractérisé en ce que** la matière consommable dans la cuve d'immersion (4) présente un degré de dissociation élevé.

4. Procédé selon l'une quelconque des revendications 1 à 3, **caractérisé en ce qu'**un composé d'argent, en particulier du nitrate d'argent, est utilisé comme matière consommable.

5. Procédé selon l'une quelconque des revendications 1 à 4, **caractérisé en ce que** la matière consommable est présente sous une forme chimiquement prête à réagir, en particulier sous une forme ionogène.

6. Procédé selon l'une quelconque des revendications 1 à 5, **caractérisé en ce qu'**une plaque de support, en particulier en polystyrène, est utilisée comme support (7).

7. Article de stockage (1) pour des pièces métalliques, en particulier des pièces en argent, constitué d'un support (7) muni d'une surface floquée, le flocage (2) contenant un agent antioxydant (5) avec une matière consommable, **caractérisé en ce que** le flocage (2) a été imprégné, avant l'application sur le support (7), d'une solution aqueuse de l'agent antioxydant (5).

8. Conditionnement pour des pièces métalliques, en particulier des couverts en argent, constitué d'un support (7) en forme de coque à partir d'une feuille ou d'une plaque de polystyrène qui comporte une surface floquée, le flocage (2) contenant un agent antioxydant (5) avec une matière consommable, et le flocage (2) ayant été imprégné, avant l'application sur le support (7), d'une solution aqueuse de l'agent antioxydant (5).

9. Drap pour l'emballage ou le recouvrement de pièces métalliques, en particulier des pièces en argent, ayant une surface floquée, le flocage (2) ayant été imprégné, avant l'application sur le drap, d'une solution aqueuse de l'agent antioxydant (5).
